# EUROPÄISCHE PATENTSCHRIFT

(11) **EP 0 861 963 B1**
(45) Veröffentlichungstag und Bekanntmachung des Hinweises auf die Patenterteilung: **17.03.2004**
(21) Anmeldenummer: 97112913.5
(22) Anmeldetag: 26.07.1997
(51) Int. Cl.: E06B 5/16

(54) **Brandschutzverglasung**
Fire-resistant glazing
Vitrage pare-feu

(30) Priorität: 26.02.1997 DE 29703401 U
(43) Veröffentlichungstag der Anmeldung: 02.09.1998
(73) Patentinhaber: Richter-System GmbH & Co. KG, 64347 Griesheim (DE)
(72) Erfinder: Knauf, Alfons Jean, 65189 Wiesbaden (DE)
(74) Vertreter: Katscher, Helmut, Dipl.-Ing.

(56) Entgegenhaltungen:
- DE-A- 4 321 539
- DE-U- 8 019 472
- DE-U- 8 427 925
- DE-U- 9 001 398
- GB-A- 2 155 982
- US-A- 4 930 276

## Beschreibung

Die Erfindung betrifft eine Brandschutzverglasung für leichte Trennwände, die ein mit Feuerschutzplatten beplanktes Traggerüst aus Blechprofilen aufweist, mit mindestens zwei Glasscheiben, die in eine mit Feuerschutzplatten bekleidete Fensterleibung eingesetzt sind, wobei auf der jeweiligen Glasaußenseite jeweils ein feuerhemmender Verglasungsrahmen angeordnet ist, wobei der Verglasungsrahmen aus einzelnen, voneinander getrennten Verglasungsschenkeln aus feuerhemmendem Verbundmaterial besteht, die jeweils mittels Bauschrauben befestigt sind, die durch die Fensterleibung hindurch in ein dahinter angeordnetes Blech geschraubt sind.

Derartige Brandschutzverglasungen müssen so ausgeführt sein, daß sie der jeweiligen Feuerwiderstandsklassse entsprechen, für die auch die übrige Trennwand ausgelegt ist. Insbesondere muß auch der Bereich des Fensterrahmens bzw. der Fensterleibung den für die jeweilige Feuerwiderstandsklasse geforderten Feuerwiderstand bieten.

Bekannten Brandschutzverglasungen ist gemeinsam, daß die jeweils auf den Außenseiten der Glasscheiben angeordneten Verglasungsrahmen als geschlossene Blechprofilrahmen ausgeführt sind, die die Glasscheibe halten und einen Randstreifen der jeweils an die Fensteröffnung anschließenden Wandbeplankung übergreifen. Der Aufwand für die Herstellung und Lagerhaltung dieser Verglasungsrahmen ist verhältnismäßig hoch, weil für jedes Fenstermaß gesonderte Verglasungsrahmen hergestellt und bereitgehalten werden müssen.

Bei einer bekannten Brandschutzverglasungen (DE 84 27 925 U) besteht ein Metallrahmen aus einer Außen- und einer Innenschale, die über ein Verbindungsteil aus thermischem Trennmaterial verbunden sind und zum Befestigen der Brandschutzblende Halteleisten mittels am Metallrahmen befestigter, die beiden Schalen verbindender Brückenleisten aufweist. Der Abstand der Halteleisten und damit die Breite der Fensterleibung ist hierbei durch die Abmessung des Verbindungsteils fest vorgegeben. Auf Grund der Konstruktion der Brandschutzverglasung kann nur jeweils ein bestimmtes vorgefertigtes Fensterelement in den Metallrahmen eingesetzt werden. Eine einfache Anpassung an verschiedene Fenstermaße ist nicht möglich.

Aufgabe der Erfindung ist es daher, eine Brandschutzverglasung der eingangs genannten Gattung so auszuführen, daß keine vorgefertigten, auf das jeweilige Fenstermaß abgestellten Verglasungsrahmen aus Blechprofil mehr erforderlich sind, so daß die Herstellung der Brandschutzverglasung wesentlich vereinfacht und eine einfache Anpassung an unterschiedliche Fenstermaße ermöglicht wird.

Diese Aufgabe wird erfindungsgemäß dadurch gelöst, daß bei einer aus mindestens zwei Glasscheiben bestehenden Mehrfachverglasung zwischen den Glasscheiben ein Distanzrahmen angeordnet ist, der aus einzelnen, voneinander getrennten Verglasungsschenkeln aus feuerhemmendem Material besteht, die jeweils mittels Bauschrauben befestigt sind, die durch die Fensterleibung hindurch in ein dahinter angeordnetes Blech geschraubt sind.

Die feuerhemmend ausgeführten Verglasungsschenkel können jeweils in den durch das Fenstermaß vorgegebenen Abmessungen bereitgestellt bzw. an der Baustelle auf die gegebene Länge abgelängt und einzeln befestigt werden. Die Befestigung mittels Bauschrauben geschieht in einfacher Weise prinzipiell ebenso wie die Befestigung der Wandbeplankung, nämlich durch Anschrauben an ein innenliegendes Blech der Trennwand.

Es hat sich gezeigt, daß die Verwendung von einzelnen, getrennten Verglasungsschenkeln aus feuerhemmendem Verbundmaterial zum Aufbau des die Glasscheibe haltenden Verglasungsrahmens ausreicht, um den erforderlichen Feuerwiderstand zu bieten, so daß auf den Einsatz eines geschlossenen, einteiligen Verglasungsrahmens aus Blechprofil verzichtet werden kann.

Durch die Verwendung eines aus einzelnen getrennten Verglasungsschenkeln aus feuerhemmendem Verbundmaterial zusammengesetzten Distanzrahmens können zwei oder mehrere einzelne Glasscheiben in einfacher Weise in der Fensterleibung angeordnet werden, wobei eine aufwendige Modifikation oder Anpassung der Brandschutzverglasung in der Gesamtheit nicht notwendig ist. Mehrere Glasscheiben können durch die Verwendung angepasster Distanzrahmen, die jeweils ihrerseits feuerhemmend gestaltet sind, in einfacher Weise kombiniert und für die Brandschutzverglasung eingesetzt werden. Vorzugsweise bekleidet ein im Querschnitt winkelförmiger Blendrahmenschenkel den Verglasungsschenkel und den anschließenden Randstreifen der Wandbeplankung. Da der aus diesen Blendrahmenschenkeln bestehende Blendrahmen keine Tragfunktion und auch keine Feuerschutzfunktion hat, sondern nur eine optisch wirkende Blende bildet, können die Blendrahmenschenkel aus beliebigem Material hergestellt sein, beispielsweise aus Metall oder Kunststoff. Auch an ihre Befestigung werden keine besonderen Anforderungen gestellt, so daß diese Blendrahmenschenkel angeschraubt, angeklebt oder angeclipst werden können. Bei der Gestaltung des Blendrahmens besteht weitgehende Freiheit, weil der Blendrahmen hierbei nicht in die Brandschutzprüfung oder die Statikprüfung einbezogen ist. Die Verglasungsschenkel können so bemessen und angeordnet werden, daß ihre Außenseite bündig mit der Außenseite der Wandbeplankung abschließt.

Die die Glasscheibe haltenden Verglasungsschenkel können aus unterschiedlichem Material hergestellt sein, wobei nur die Anforderung besteht, daß die Verglasungsschenkel den geforderten Feuerwiderstand bieten.

Gemäß einer bevorzugten Ausführungsform bestehen die Verglasungsschenkel aus spezialbehandelten Gipskartonplatten, vorzugsweise Gipskarton-Feuerschutzplatten oder Fireboardplatten (feuerhemmenden Verbundplatten). Gemäß einer anderen Ausführungsform der Erfindung bestehen die Verglasungsschenkel aus zementgebundenem Material oder Zement-Gips bzw. Zement-Fireboard-Verbundmaterialien. Sie können aus Mehrschicht-Verbundmaterial oder aus einem Hohlprofil bzw. aus Vollmaterial bestehen.

Weitere vorteilhafte Ausgestaltungen des Erfindungsgedankens sind Gegenstand weiterer abhängiger Ansprüche.

Nachfolgend werden Ausführungsbeispiele der Erfindung näher beschrieben, die in der Zeichnung dargestellt sind. Es zeigt:
Fig. 1 einen Schnitt durch den Wandanschluß einer Brandschutzverglasung,
Fig. 2 eine teilweise abgewandelte Ausführungsform,
Fig. 3 in einem Schnitt entsprechend der Fig. 1 eine demgegenüber abgewandelte Ausführungsform einer Brandschutzverglasung und
Fig. 4 a)-d) Ausführungsbeispiele der Verglasungsschenkel jeweils im Querschnitt.

Die in Fig. 1 gezeigte Brandschutzverglasung weist zwei Glasscheiben 1,2 auf, die in eine Fensteröffnung einer leichten Trennwand 3 eingesetzt sind. Die Trennwand 3 weist ein Traggerüst aus Blechprofilen 4 auf, das mit Feuerschutzplatten 5 beplankt ist. Im Bereich der Fensterleibung ist das Blechprofil 4 ebenfalls mit einer Feuerschutzplatte 6 beplankt.

Auf den Außenseiten der Glasscheiben 1 und 2 sind jeweils Verglasungsschenkel 7 angeordnet, die jeweils einen Verglasungsrahmen bilden, dessen Verglasungsschenkel 7 an den Ecken jedoch nicht miteinander verbunden sein müssen. Zwischen den beiden Glasscheiben ist ein Distanzrahmen angeordnet, der ebenfalls aus einzelnen, voneinander getrennten Verglasungsschenkeln 8 besteht.

Die Verglasungsschenkel 7 und 8 bestehen aus feuerhemmendem Verbundmaterial und sind mittels selbstschneidender Bauschrauben 9 bzw. 9' durch die die Fensterleibung bekleidende Feuerschutzplatte 6 hindurch an der Stegfläche des Blechprofils 4 angeschraubt.

Die Außenseite der Verglasungsschenkel 7 schließt bündig mit der Außenseite der Wandbeplankung 5 ab. Auf beiden Fensterseiten ist jeweils ein im Querschnitt winkelförmiger Blendrahmenschenkel 10 angeordnet, der den Verglasungsschenkel 7 und den anschließenden Randstreifen der Wandbeplankung 5 bekleidet. Die Blendrahmenschenkel 10, die an den Ecken nicht miteinander verbunden sein müssen, bilden gemeinsam einen Blendrahmen ohne Trag- oder Feuerschutzfunktion. Die Blendrahmenschenkel 10 sind beispielsweise angeklebt, angeschraubt oder angeclipst. Fig. 2 zeigt eine abgewandelte Ausführungsform, bei der der Blendrahmenschenkel 10 als Hohlprofil über die Außenseite der Wandbeplankung 5 und des Verglasungsschenkels 7 übersteht. Während der rechts dargestellte Blendrahmenschenkel 10 aufgeklebt ist, ist links in Fig. 2 gezeigt, daß der Blendrahmenschenkel 10 mit seinem inneren unteren Rand 10a an einer Clipsleiste 10b an der Außenseite der Wandbeplankung 5 angeclipst ist.

Zumindest die außenliegenden Verglasungsschenkel 7 bestehen aus feuerhemmendem Verbundmaterial, beispielsweise Gipskartonplatten, Gipskarton-Feuerschutzplatten, Fireboardplatten oder zementgebundenem Material.

Obwohl an den zwischen den Glasscheiben 1 und 2 angeordneten Distanzrahmen keine Feuerwiderstandsanforderungen gestellt werden, kann er zur Vereinfachung der Fertigung und Lagerhaltung aus Verglasungsschenkeln 8 aus dem gleichen feuerhemmendem Material bestehen wie die außenliegenden Verglasungsschenkel 7.

Die Ausführung der Brandschutzverglasung nach Fig. 3 unterscheidet sich von der Ausführung nach Fig. 1 im wesentlichen dadurch, daß die Trennwand 3 auf beiden Seiten eine doppelte Beplankung 5 und 5' aus Feuerschutzplatten oder beispielsweise zementgebundenen Bauplatten aufweist.

Die die Fensterleibung bekleidende Feuerschutzplatte 6 erstreckt sich hierbei über die gesamte Wanddicke. Hinter der Feuerschutzplatte 6 ist ein Blechstreifen 11 angeordnet, der sich ebenfalls über die gesamte Wanddicke erstreckt.

Die die Fensterleibung bekleidende Feuerschutzplatte 6 ist mittels einer selbstschneidenden Bauschraube 12 durch den Blechstreifen 11 hindurch am Blechprofil 4 angeschraubt. Die auf den beiden Außenseiten der Glasscheiben 1 und 2 angeordneten Verglasungsschenkel 7 sind mit den selbstschneidenden Bauschrauben 9 durch die Feuerschutzplatte 6 hindurch am Blechstreifen 11 angeschraubt. Die winkelförmigen Blendrahmenschenkel 10 bedecken die Verglasungsschenkel 7, die außenliegenden Kanten der Feuerschutzplatte 6 und die Randstreifen der Wandbeplankung 5.

Fig. 4 zeigt Beispiele für unterschiedliche Querschnittsgestaltungen und Ausführungen der Verglasungsschenkel 7. Gemäß Fig. 4a) besteht der Verglasungsschenkel 7 aus einem Hohlprofil aus Feuerschutzplatten. Der Hohlraum 7a kann mit Isoliermaterial gefüllt sein. Bei der Ausführung nach Figur 4b) besteht der Verglasungsschenkel 7 in Mehrschicht-Ausführung aus aufeinanderliegenden Schichten 7b, beispielsweise aus zementgebundenen Bauplatten. Bei Fig. 4c) besteht der Verglasungsschenkel 7 aus einem Block von Feuerschutzplatten oder zementgebundenen Bauplatten. Bei Fig. 4d) besteht er aus einem Feuerschutzkern 7c und zementgebundenen Bauplatten 7d.

## Patentansprüche

1. Brandschutzverglasung für leichte Trennwände (3), die ein mit Feuerschutzplatten (5) beplanktes Traggerüst aus Blechprofilen (4) aufweist, mit mindestens zwei Glasscheiben (1,2), die in eine mit Feuerschutzplatten (6) bekleidete Fensterleibung eingesetzt sind, wobei auf der jeweiligen Glasaußenseite jeweils ein feuerhemmender Verglasungsrahmen angeordnet ist, wobei der Verglasungsrahmen aus einzelnen, voneinander getrennten Verglasungsschenkeln (7) aus feuerhemmendem Verbundmaterial besteht, die jeweils mittels Bauschrauben (9) befestigt sind, die durch die Fensterleibung (6) hindurch in ein dahinter angeordnetes Blech (4,11) geschraubt sind, wobei bei der aus mindestens zwei Glasscheiben bestehenden Mehrfachverglasung zwischen den Glasscheiben (1,2) ein Distanzrahmen angeordnet ist, der aus einzelnen, voneinander getrennten Verglasungsschenkeln (8) aus feuerhemmendem Material besteht, die jeweils mittels Bauschrauben (9') befestigt sind, die durch die Fensterleibung (6) hindurch in ein dahinter angeordnetes Blech (4,11) geschraubt sind.

2. Brandschutzverglasung nach Anspruch 1, **dadurch gekennzeichnet, daß** ein im Querschnitt winkelförmiger Blendrahmenschenkel (10) den Verglasungsschenkel (7) und den anschließenden Randstreifen der Wandbeplankung (5) bekleidet.

3. Brandschutzverglasung nach Anspruch 1, **dadurch gekennzeichnet, daß** die Außenseite der Verglasungsschenkel (7) auch bündig mit der Außenseite der Wandbeplankung (5) abschließt.

4. Brandschutzverglasung nach Anspruch 1, **dadurch gekennzeichnet, daß** die die Verglasungsschenkel(7) fixierenden Bauschrauben (9) in ein Blechprofil (4) des Wandgerüstes eingeschraubt sind.

5. Brandschutzverglasung nach Anspruch 1, **dadurch gekennzeichnet, daß** die die Verglasungsschenkel (7) fixierenden Bauschrauben (9) in einen hinter der Fensterleibung (6) liegenden Blechstreifen (11) eingeschraubt sind.

6. Brandschutzverglasung nach einem der Ansprüche 1 - 5, **dadurch gekennzeichnet, daß** die Verglasungsschenkel (7,8) aus Gipskartonplatten bestehen.

7. Brandschutzverglasung nach einem der Ansprüche 1-5, **dadurch gekennzeichnet, daß** die Verglasungsschenkel (7,8) aus spezialbehandelten Gipskarton-Feuerschutzplatten bestehen.

8. Brandschutzverglasung nach einem der Ansprüche 1-5, dadurch gekennzeichent, daß die Verglasungsschenkel (7,8) aus spezialbehandelten Fireboardplatten bestehen.

9. Brandschutzverglasung nach einem der Ansprüche 1 5, **dadurch gekennzeichnet, daß** die Verglasungsschenkel (7,8) aus spezialbehandeltem zementgebundenem Material bestehen.

10. Brandschutzverglasung nach einem der Ansprüche 1-7, **dadurch gekennzeichnet, daß** die Verglasungsschenkel (7,8) aus spezialbehandelten Feuerschutzplatten/zementgebundenem Material bestehen.

11. Brandschutzverglasung nach einem der Ansprüche 1 - 7, **dadurch gekennzeichnet, daß** die Verglasungsschenkel (7,8) aus einem Hohlprofil, Mehrschicht-, Block- bzw. Verbundmaterial bestehen.

## Claims

1. Fire-resistant glazing which is intended for lightweight partition walls (3) and has a supporting framework which is clad with fireproofing panels (5) and is made of sheet-metal profiles (4), having at least two glass panels (1, 2) which are inserted into a window reveal covered with fireproofing panels (6), it being the case that in each case one fire-retardant glazing frame is arranged on the respective outer side of the glass, that the glazing frame comprises individual glazing legs (7) which are separate from one another, are made of fire-retardant composite material and are each fastened by means of construction screws (9) which are screwed through the window reveal (6) into a metal sheet (4, 11) arranged behind the same, and that, in the case of the multiple glazing comprising at least two glass panels, a spacer frame is arranged between the glass panels (1, 2), this spacer frame comprising individual glazing legs (8) which are separate from one another, are made of fire-retardant material and are each fastened by means of construction screws (9') which are screwed through the window reveal (6) into a metal sheet (4, 11) arranged behind the same.

2. Fire-resistant glazing according to Claim 1, **characterized in that** a cross-sectionally angled outer-frame leg (10) covers the glazing leg (7) and the adjoining border strip of the wall cladding (5).

3. Fire-resistant glazing according to Claim 1, **characterized in that** the outer side of the glazing leg (7) also terminates flush with the outer side of the wall cladding (5).

4. Fire-resistant glazing according to Claim 1, **characterized in that** the construction screws (9), which fix the glazing legs (7), are screwed into a sheet-metal profile (4) of the wall framework.

5. Fire-resistant glazing according to Claim 1, **characterized in that** the construction screws (9), which fix the glazing legs (7), are screwed into a sheet-metal strip (11) located behind the window reveal (6).

6. Fire-resistant glazing according to one of Claims 1-5, **characterized in that** the glazing legs (7, 8) comprise gypsum plasterboard panels.

7. Fire-resistant glazing according to one of Claims 1-5, **characterized in that** the glazing legs (7, 8) comprise specially treated gypsum plasterboard fireproofing panels.

8. Fire-resistant glazing according to one of Claims 1-5, **characterized in that** the glazing legs (7, 8) comprise specially treated fireboard panels.

9. Fire-resistant glazing according to one of Claims 1-5, **characterized in that** the glazing legs (7, 8) comprise specially treated cement-bound material.

10. Fire-resistant glazing according to one of Claims 1-7, **characterized in that** the glazing legs (7, 8) comprise specially treated fireproofing panels/cement-bound material.

11. Fire-resistant glazing according to one of Claims 1-7, **characterized in that** the glazing legs (7, 8) comprise a hollow profile, multilayered, block or composite material.

## Revendications

1. Vitrage pare-feu pour murs de séparation légers (3), qui présente une chevalet porteur plaqué de plaques pare-feu (5) en profilés de tôle (4), comportant au moins deux vitres (1, 2) qui sont insérées dans une embrasure de fenêtre recouverte de plaques pare-feu (6), un châssis de vitrage retardateur d'incendie étant respectivement disposé sur le côté extérieur respectif du verre, le châssis de vitrage étant composé de différentes ailes de vitrage séparées les unes des autres (7) en matériau composite retardateur d'incendie, qui sont respectivement fixées au moyen de vis de construction (9) qui sont vissées à travers l'embrasure de la fenêtre (6) dans une tôle (4, 11) disposée derrière, étant disposé, dans le vitrage multiple composé d'au moins deux vitres, entre les vitres (1, 2), un châssis d'écartement qui est composé de différentes ailes de vitrage séparées les unes des autres (8) en matériau retardateur d'incendie, qui sont respectivement fixées au moyen de vis de construction (9') qui sont vissées à travers l'embrasure de la fenêtre (6) dans une tôle disposée derrière (4, 11).

2. Vitrage pare-feu selon la revendication 1, **caractérisé en ce qu'**une aile de bâti dormant (10) de forme angulaire dans sa section transversale recouvre l'aile de vitrage (7) et la bande périphérique adjacente du placage mural (5).

3. Vitrage pare-feu selon la revendication 1, **caractérisé en ce que** le côté extérieur de l'aile de vitrage (7) se termine aussi à fleur avec le côté extérieur du placage mural (5).

4. Vitrage pare-feu selon la revendication 1, **caractérisé en ce que** les vis de construction (9) fixant les ailes de vitrage (7) sont vissées dans un profilé de tôle (4) du chevalet mural.

5. Vitrage pare-feu selon la revendication 1, **caractérisé en ce que** les vis de construction (9) fixant les ailes de vitrage (7) sont vissées dans une bande de tôle (11) se trouvant derrière l'embrasure de la fenêtre (6).

6. Vitrage pare-feu selon l'une quelconque des revendications 1 à 5, **caractérisé en ce que** les ailes de vitrage (7, 8) sont composées de plaques de carton recouvert de plâtre.

7. Vitrage pare-feu selon l'une quelconque des revendications 1 à 5, **caractérisé en ce que** les ailes de vitrage (7, 8) sont composées de plaques de carton recouvert de plâtre pare-feu et traitées spécialement.

8. Vitrage pare-feu selon l'une quelconque des revendications 1 à 5, **caractérisé en ce que** les ailes de vitrage (7, 8) sont composées de panneaux de fibres pare-feu traités spécialement.

9. Vitrage pare-feu selon l'une quelconque des revendications 1 à 5, **caractérisé en ce que** les ailes de vitrage (7, 8) sont composées de matériau lié au ciment traité spécialement.

10. Vitrage pare-feu selon l'une quelconque des revendications 1 à 7, **caractérisé en ce que** les ailes de vitrage (7, 8) sont composées de plaques pare-feu traitées spécialement/matériau lié au ciment.

11. Vitrage pare-feu selon l'une quelconque des revendications 1 à 7, **caractérisé en ce que** les ailes de vitrage (7, 8) sont composées d'un profilé creux, d'un matériau à couches multiples, en bloc ou composite.
